# EUROPÄISCHE PATENTSCHRIFT

(11) **EP 0 030 403 B1**
(45) Veröffentlichungstag und Bekanntmachung des Hinweises auf die Patenterteilung: **31.08.1983**
(21) Anmeldenummer: 80201140.3
(22) Anmeldetag: 02.12.1980
(51) Int. Cl.: F27B 7/34, F26B 11/04, F27B 7/16, F27B 7/20

(54) **Verfahren zum Trocknen und Kalzinieren von Schüttgütern**
Process for the drying and calcination of bulk materials
Procédé de séchage et de calcination de matériaux en vrac

(30) Priorität: 08.12.1979 DE 2949479
(43) Veröffentlichungstag der Anmeldung: 17.06.1981
(73) Patentinhaber: METALLGESELLSCHAFT AG, 60015 Frankfurt (DE); VOEST-ALPINE Aktiengesellschaft, A-4010 Linz (AT)
(72) Erfinder: Krüger, Gerhard, Dipl.-Ing., D-6370 Oberursel (DE); Kepplinger, Werner, Dipl.-Ing., A-4020 Linz-Hart (AT)
(74) Vertreter: Fischer, Ernst, Dr.

## Beschreibung

Die Erfindung betrifft ein Verfahren zum Trocknen und Kalzinieren von Schüttgütern im Drehrohr unter Gegenstromführung heisser Gase, wobei die Trocknung und gegebenenfalls Vorkalzination im direkten Kontakt mit heissen Gasen in dem an das Beschickungsende anschliessenden Teil des Drehrohres erfolgt, die Kalzination durch indirekten Wärmeaustausch auf der Länge eines Einschubkörpers vor dem Austragsende des Drehrohrs in dem zwischen der Innenwand des Drehrohres und der Aussenwand des Einschubkörpers gebildeten ringförmigen Raum erfolgt und heisse Gase in den Einschubkörper geleitet werden und aus diesem in das Drehrohr strömen.

Beim Trocknen und Kalzinieren von Schüttgütern muss in vielen Fällen die Trocknung und evtl. die Vorkalzinierung langsam und/oder bei niedrigeren Temperaturen erfolgen, während zur Kalzinierung höhere Temperaturen erforderlich sind.

Aus der DE-PS Nr. 261997 ist eine Trockentrommel bekannt, in der die heissen Gase und das Material im Gleichstrom geführt werden. In dem Drehrohr ist zunächst ein Heizrohr mit geringerem Durchmesser und dann ein Heizrohr mit grösserem Durchmesser angeordnet. Das Material wird in den ringförmigen Raum chargiert. Ein Teil der heissen Gase wird in den ringförmigen Raum und der andere Teil in das Heizrohr geleitet. Das Drehrohr ist in einem feststehenden Gehäuse angeordnet, und die Abgase werden zur Wärmeausnutzung in dieses Gehäuse geleitet, durchströmen das Gehäuse im Gegenstrom und werden in den Kamin geleitet.

Bei diesem Verfahren treten die heissesten Gase mit dem kältesten Material in Berührung, das Drehrohr und das Heizrohr müssen entsprechend der Gastemperatur aus hitzebeständigem Stahl bestehen, und das Abgas kann eine Abkühlung des Drehrohrs bewirken.

Aus der DE-OS Nr. 1433860 ist ein Verfahren zur Herstellung von Gips bekannt, bei dem in einem Drehrohr ein zweites Rohr angeordnet ist, das Material in dem Ringraum bis zum geschlossenen Ende des Drehrohres wandert, in dem Ringraum von an der Innenseite des äusseren Zylinders befestigten Flügeln oder Rippen angehoben und auf den inneren Zylinder fallengelassen und durch diesen Zylinder erhitzt wird, am Ende des Drehrohres in das innere Rohr eintritt und durch dieses in entgegengesetzter Richtung zu dessen Austrag wandert. Die heissen Gase werden im Gegenstrom und direkten Kontakt durch das Innenrohr und dann durch den Ringraum geleitet. In der Hochtemperaturzone besteht durch den direkten Kontakt die Gefahr der Überhitzung bei Betriebsschwankungen, die Vorrichtung ist sehr kompliziert und das lange Innenrohr muss aus Edelstahl bestehen.

Aus _{"}Ullmann", 3. Aufl. (1951), B. 1, S. 597 ist es bekannt, die Trocknung und Kalzination im Gegenstrom-Trommeltrockner mit zentralem Rohr zum nachträglichen Beimischen von trockener Luft durchzuführen, wobei sich das zentrale Rohr über den grössten Teil des Drehrohrs bis in den Anfang der Trockenzone erstreckt. Die heissen Gase werden zum Teil durch den ringförmigen Raum und zum Teil durch das Zentralrohr geleitet. Auch hier besteht durch den direkten Kontakt im Ringraum die Gefahr der Überhitzung und das Zentralrohr und das Drehrohr müssen aus Edelstahl hergestellt werden.

Aus der AT-AS Nr. 7077/77 ist es bekannt, Aluminiumfluoridhydrate nach einer Vortrocknung in Stromrohrtrockner oder Tellertrockner in einer Wirbelschicht zu kalzinieren, oder die Kalzination in direkt oder indirekt beheizten Drehrohröfen oder einer aussenbeheitzten· Wirbelschicht durchzuführen. In allem Fällen muss der Ofen aus Edelstahl bestehen und bei direktem Kontakt besteht die Gefahr der Überhitzung.

Aus der FR-PS Nr. 927063 ist es bekannt, die Vorwärmung im direkten Kontakt mit heissen Gasen und die weitere Aufheizung durch indirekten wärmeübergang vorzunehmen. Dabei ist vom Austragsende ein Einschubkörper im Drehrohr angeordnet, in den heisse Gase eingeleitet werden und aus dem sie in das Drehrohr strömen. Der Einschubkörper besteht aus einem Innenrohr und einer Ausmauerung zwischen Innenrohr und Drehrohr. In dieser Ausmauerung sind sternförmig Kanäle an der Wand des Drehrohrs angeordnet, in die das Material eintritt und aus denen das Material am Austragsende des Drehrohrs ausgetragen wird.

Die Nachteile dieses Verfahrens bestehen darin, dass die Kanäle einen sehr kleinen Durchmesser haben, die Transportgeschwindigkeit infolge des kleinen Durchmessers gering ist und dadurch die Durchsatzleistung ebenfalls gering ist. Dieses wird noch dadurch verschlechtert, dass die Kanäle nicht rund sind. Am Einlauf der Kanäle bildet sich ein Materialstau. Wegen dieses Materialstaus und der geringen Durchsatzleistung der Kanäle kann nur mit geringer Betthöhe im Drehrohr gearbeitet werden. Infolge des sich ergebenden hohen Füllungsgrades in den Kanälen und der sich daraus ergebenden schlechten Umwälzung tritt ein Wärmestau und die Gefahr von Überhitzung und Ansatzbildung ein. Die Wärmeübertragung von den Heizgasen auf das Material in den Kanälen ist schlecht und ungleichmässig.

Aus der US-PS Nr. 1987242 ist ein Verfahren bekannt, bei dem der indirekte Wärmeaustausch in einem ringförmigen Raum zwischen einem Einschubkörper und der Innenwand des Drehrohres erfolgt. Der Einschubkörper ist an seinem ende und beim Eintritt in das Drehrohr mittels spinnenförmiger Befestigungsvorrichtungen mit dem Drehrohr verbunden, hat aber dazwischen keine Hubvorrichtungen. Dadurch ist der indirekte Wärmeübergang auf das Material sehr schlecht, und es besteht die Gefahr von Überhitzungen.

Der Erfindung liegt die Aufgabe zugrunde, eine Überhitzung in der Kalzinierzone mit möglichst geringem Aufwand mit Sicherheit zu vermeiden und eine gute Durchsatzleistung zu erzielen.

Die Lösung dieser Aufgabe erfolgt erfindungsgemäss dadurch, dass der einschubkörper mittels Hubschaufeln am Drehrohr befestigt ist, wobei die in Drehrichtung hinten liegende Kante jeder Hubschaufel mit dem Drehrohr verbunden ist und keinen Materialdurchfall gestattet, jede Hubschaufel mit dem Einschubkörper durch Verbindungsstükke verbunden ist, die das aus den Hubschaufeln fallende Material auf der Aussenwand des Einschubkörpers herabrieseln lassen, und die Form der Hubschaufeln so gewählt wird, dass das von der Vorderkante herabfallende Material in möglichst gleichen Mengen auf beiden Seiten des Einschubkörpers herabrieselt.

Der Einschubkörper ist zweckmässigerweise als Zentralrohr ausgebildet. Die in dem zwischen Einschubkörper und Drehrohr gebildeten ringförmigen Raum angeordneten Hubschaufeln nehmen das Material von unten mit und lassen es auf die Aussenwand des Einschubkörpers rieseln, so dass es in einer spiralförmigen Bahn durch den Ringraum zum Austrag bewegt wird. Der indirekte Wärmeaustausch bei der Kalzination erfolgt weitgehend auf der Oberfläche des Einschubkörpers. Die Innenwand des Drehrohres in dem ringförmigen Raum kann feuerfest ausgekleidet werden. In der Trocken- und gegebenenfalls Vorkalzinierzone können Hubschaufeln angeordnet sein. Die heissen Gase können durch _{'}Verbrennunwerden, sie können aber auch in einer vorgeschalteten Brennkammer erzeugt werden. Durch den Ringraum können auch Schutzgase oder Reaktionsgase geleitet werden.

Eine vorzugsweise Ausgestaltung besteht darin, dass ein Teilstrom des Abgases des Drehrohrs in den Einschubkörper zurückgeleitet wird. Dadurch ist eine Verringerung und Regelung der Temperatur der Verbrennungsgase in einfacher Weise möglich, wenn keine vorgeschaltete Brennkammer verwendet wird. Wenn die direkte Beheizung bei einer beträchtlich niedrigeren Temperatur erfolgen muss, kann auch ein Teilstrom des Abgases in den, beschickungsseitig gesehen, ersten Teil des Einschubkörpers oder bis vor das Ende des Einschubkörpers geleitet werden.

Eine vorzugsweise Ausgestaltung besteht darin, dass die Wärmeübertragung von den Heizgasen auf das Schüttgut während des indirekten Wärmeaustausches dadurch erhöht wird, dass der Einschubkörper auf der Innenseite mit Rippen oder Stiften versehen wird.

Eine vorzugsweise Ausgestaltung besteht darin, dass die durch den indirekten Wärmeaustausch pro Materialeinheit übertragene Wärmemenge durch Regelung des Füllungsgrades in dem ringförmigen Raum geregelt wird. Dadurch ist eine einfache und wirksame Regelung des Wärmeüberganges möglich.

Die Erfindung wird anhand der Figuren näher erläutert.
Fig. 1 ist ein schematischer Längsschnitt durch ein Drehrohr,
Fig. 2 ist ein schematischer Querschnitt durch die Kalzinierzone mit Auskleidung des Drehrohrs,
Fig. 3 ist ein schematischer Querschnitt durch die Kalzinierzone ohne Auskleidung des Drehrohrs.

Das Drehrohr 1 besitzt eine feuerfeste Auskleidung 2. Der Einschubkörper ist als Zentralrohr 3 angeordnet. In den Fig. 1 und 2 ist das Zentralrohr 3 über Verbindungsstücke 4 und Hubschaufeln 5 mit einem Innenrohr 6 verbunden, das an der feuerfesten Auskleidung 2 anliegt. Die Hubschaufeln 5 sind mit ihren in Drehrichtung hinten liegenden Kanten mit dem Innenrohr 6 verbunden. In der Fig. 3 sind die hinten liegenden Kanten der Hubschaufeln 5 direkt mit dem Drehrohr 1 verbunden. Durch den Brenner 7 werden die heissen Gase erzeugt, die durch das Zentralrohr 3 in die Trocknungs- und gegebenenfalls Vorkalzinierzone strömen und über Leitung 8 in einen Zyklonabscheider 9 geleitet werden. Über die Beschickungsvorrichtung 10 wird das frische Material und der Rücklauf 11 aus dem Zyklon 9 chargiert. 12 stellt ein Gebläse dar. Über Leitung 13 wird ein Teil des Abgases durch das Rohr 14-ais Mischluft um den Brenner 7 herum in das Zentralrohr 3 geleitet. Über Leitung 15 wird das restliche Abgas abgeführt. Das Matzerialbett 16 wandert durch die Trocknungszone und gegebenenfalls Vorkalzinierzone in die Kalzinierzone, die sich über die Länge des Zentralrohres 3 erstreckt. Dort wird das Material von den Hubschaufeln 5 erfasst und böscht sich an den freien Vorderkanten unter seinem Böschungswinkel auf. Der Böschungswinkel ist durch die Linien 17 dargestellt. Bei der Drehbewegung des Drehrohrs 1 fällt entsprechend der Stellung der Hubschaufeln 5 ein Teil des Materials dosiert heraus und rieselt über den Umfang des Zentralrohres 3 verteilt herab. Bei 18 wird das Material ausgetragen. Es ist auch möglich, vorher eine Kühlzone anzuschliessen.

### Ausführungsbeispiel

Ein teils direkt teils indirekt beheiztes Drehrohr einer Pilotanlage wurde mit 70 kg/h Aluminiumfluoridtrihydrat mit einem freien Feuchtegehalt von 6% beschickt. Nach einer mittleren Verweilzeit von 29,6 min bei einer Ofendrehzahl von 6,8 tr/ min verliessen den Ofen am Produktaustrag 39,4 kg/h kalziniertes Aluminiumfluorid mit einem AIF₃-Gehaltvon über 97% und einem Glühverlust von 0,3 bis 0,4%. Die Gesamtlänge des Drehrohres betrug 5 m, von denen 3,8 m direkt und 1,2 m indirekt beheitzt waren. Der Stahlrohrmantel hatte einen Durchmesser von 650 mm und war mit einer tonerdereichen Stampfmasse ausgekleidet. Der freie Innendurchmesser betrug 430 mm. Am Pro- . duktaustragsende war ein zylindrisches Innenrohr aus Stahl mit acht innenliegenden Hubschaufeln eingebaut, die ihrerseits das Zentralrohr aus hitzebeständigem Edelstahl tragen. Der Aussendurchmesser des Zentralrohres für die indirekte Gutbeheizung betrug 300 mm.

Das zur Wärmebehandlung des Guteserforderliche Heissgas wurde durch die Verbrennung von 5,5 kg/h Heizöl erzeugt. Die Heissgastempratur betrug. ca. 1200°C. Bei einer grosstechnischen Anlage könnten unter diesen Umständen durch Rauchgasrückführung zur Einstellung der Heissgastemperatur ca. 10% der Brennstoffmenge eingespart werden. Am Übergang von der indirekt zur direkt beheizten Zone betrug die Gastemperratur noch 890°C und beim Verlassen des Ofens am Produkteintrag noch 250°C. In einem nachgeschalteten Zyklon wurden mitgerissene Staubpartikel aus dem Gasstrom abgeschiedenen und mit dem Aufgabegut dem Ofen wieder zugeführt. Ein Ventilator diente zur Erzeugung des erforderlichen Unterdrucks im System und führte das Abgas der Atmosphäre zu.

Die Vorteile der Erfindung bestehen darin, dass eine Überhitzung des Materials in der Kalzinier- . zone mit einfachen Mitteln vermieden wird, das Drehrohr aus Normalstahl hergestellt werden kann, der Einschubkörper dünnwandig ausgeführt werden kann, da er statisch kaum beansprucht wird, dadurch der Wärmedurchgang verbessert wird, eine weitgehende Optimierung des Wärmeüberganges möglich ist, und der Einschubkörper leicht ausgewechselt werden kann.

## Patentansprüche

1. Verfahren zum Trocknen und Kalzinieren von Schüttgütern im Drehrohr unter Gegenstromführung heisser Gase, wobei die Trocknung und gegebenenfalls Vorkalzination im direkten Kontakt mit heissen Gasen in dem an das Beschickungsende anschliessenden Teil des Drehrohrs erfolgt, die Kalzination durch indirekten Wärmeaustausch auf der Länge eines Einschubkörpers vor dem Austragsende des Drehrohrs in dem zwischen der Innenwand des Drehrohrs und der Aussenwand des Einschubkörpers gebildeten ringförmigen Raum erfolgt und heisse Gase in den Einschubkörper geleitet werden und aus diesem in das Drehrohr strömen, dadurch gekennzeichnet, dass der Einschubkörper mittels Hubschaufeln am Drehrohr befestigt ist, wobei die in Drehrichtung hinten liegende Kante jeder Hubschaufel mit dem Drehrohr verbunden ist und keinen Materialdurchfall gestattet, jede Hubschaufel mit dem Einschubkörper durch Verbindungsstücke verbunden ist, die das aus den Hubschaufeln fallende Material auf der Aussenwand des Einschubkörpers herabrieseln lassen, und die Form der Hubschaufeln so gewählt wird, dass das von der Vorderkante herabfallende Material in möglichst gleichen Mengen auf beiden Seiten des Einschubkörpers herabrieselt.

2. Verfahren nach Anspruch 1, dadurch gekennzeichnet, dass ein Teilstrom des Abgases des Drehrohrs in den Einschubkörper zurückgeleitet wird.

3. Verfahren nach einem der Ansprüche 1 oder 2, dadurch gekennzeichnet, dass die Wärmeübertragung von den Heizgasen auf das Schüttgut während des indirekten Wärmeaustausches dadurch erhöht wird, dass der Einschubkörper auf der Innenseite mit Rippen oder Stiften versehen wird.

4. Verfahren nach einem der Ansprüche 1 bis 3, dadurch gekennzeichnet, dass die durch den indirekten Wärmeaustausch pro Materialeinheit übertragene Wärmemenge durch Regelung des Füllungsgrades in dem ringförmigen Raum geregelt wird.

## Claims

1. A process of drying and calcining bulk material in a rotary kiln with countercurrent flow of hot gases, wherein drying and any precalcining are effected in direct contact with hot gases in that portion of the rotary kiln which adjoins the feed end, calcining is effected by an indirect heat exchange over the length of an inserted body before the discharge end of the rotary kiln, in the annular space defined between he inner wall of the rotary kiln and the outer wall of the inserted body, and hot gases are fed into the inserted body and flow from the latter into the rotary kiln, characterized in that the inserted body is secured to the rotary kiln by means of lifting blades, whereby each lifting blade is connected ad its trailing end in regard to the rotation with the rotary kiln and does not permit bulk material to pass therethrough, each lifting blade is connected to the inserted body connecting members which allow material falling out of the lifting blades to trickle down the outside surface of the inserted body, and the shape of the lifting blades is chosen such that the material falling from the leading edges trickles down on both sides of the inserted body in amounts which are equal as far as possible.

2. A process according to claim 1, characterized in that a partial stream of the exhaust gas from the rotary kiln is recycled into the inserted body.

3. A process according to claim 1 or 2, characterized in that the heat transfer from the hot gases to the bulk material during the indirect heat exchange is increased and in that the inserted body is provided on the inside with ribs or pins.

4. A process according to any of claims 1 to 3, characterized in that the quality of heat which is transferred by an indirect heat exchange per unit of material to be treated is controlled by a control of the degree to which the annular space is filled.

## Revendications

1. Procédé de séchage et de calcination de produits en vrac au four rotatif, à contre-courant de gaz chauds, dans lequel on effectue le séchage et, le cas échéant, une précalcination au contact direct des gaz chauds dans la partie du four rotatif se raccordant à l'extrémité de chargement, et la calcination par échange de chaleur indirect, sur la longueur d'un corps intercalaire en amont de l'extrémité de déchargement du four rotatif, dans l'espace annulaire formé entre la paroi intérieure du four rotatif et la paroi extérieure d'un corps intercalaire, on envoie des gaz chauds dans le corps intercalaire et on les fait passer de celui-ci dans le four rotatif, caractérisé en ce que le corps intercalaire est fixé sur le four rotatif à l'aide de pales releveuses, l'arête se trouvant en arrière suivant le sens de rotation de chaque pale étant solidaire du four rotatif et ne permettant aucun passage de matière, chaque pale releveuse étant solidarisée au corps intercalaire par des pièces de liaison qui laissent ruisseler vers le bas, sur la paroi extérieure du corps intercalaire, la matière tombant des pales releveuses et la forme de celles-ci est telle que la matière tombant de l'arête antérieure ruisselle, en des quantités aussi égales que possible, des deux côtés du corps intercalaire.

2. Procédé suivant la revendication 1, caractérisé en ce qu'il consiste à retourner un courant partiel de gaz résiduaire du four rotatif au corps intercalaire.

3. Procédé suivant l'une des revendications 1 ou 2, caractérisé en ce qu'il consiste à augmenter le transfert de la chaleur des gaz chauds au produit en vrac, pendant l'échange de chaleur indirect, en ménageant des nervures ou des proéminences sur la face intérieure du corps intercalaire.

4. Procédé suivant l'une des revendications 1 à 3, caractérisé en ce qu'il consiste à régler la quantité de chaleur transmise par unité de matériel par l'échange de chaleur indirect en réglant le taux de chargement dans l'espace annulaire.
